# EUROPÄISCHE PATENTSCHRIFT

(11) **EP 1 834 027 B1**
(45) Veröffentlichungstag und Bekanntmachung des Hinweises auf die Patenterteilung: **21.01.2009**
(21) Anmeldenummer: 05814595.4
(22) Anmeldetag: 30.11.2005
(51) Int. Cl.: D06F 39/14, D06F 37/42, A47L 15/42, H01H 9/22

(54) **TÜRVERRIEGELUNG FÜR EINE TÜR EINES HAUSHALTSGERÄTS**
DOOR LOCK FOR THE DOOR OF A HOUSEHOLD APPLIANCE
SERRURE DE PORTE POUR LA PORTE D'UN APPAREIL MENAGER

(30) Priorität: 16.12.2004 DE 102004060607
(43) Veröffentlichungstag der Anmeldung: 19.09.2007
(73) Patentinhaber: emz-Hanauer GmbH & Co. KGaA, 92507 Nabburg (DE)
(72) Erfinder: SPIESSL, Georg, 92540 Willhof-Altendorf (DE)
(74) Vertreter: Katérle, Axel
(86) Internationale Anmeldenummer: PCT/EP2005/012778
(87) Internationale Veröffentlichungsnummer: WO 2006/063684

(56) Entgegenhaltungen:
- EP-A- 0 483 697
- EP-A- 1 388 604
- EP-A- 1 433 893
- WO-A-20/05106099
- DE-A1- 2 059 318
- DE-A1- 3 423 083
- US-A- 2 782 793
- US-A- 4 074 545
- US-A- 4 718 705

## Beschreibung

Die vorliegende Erfindung betrifft im Allgemeinen Türverriegelungen für Haushaltsgeräte, insbesondere Waschmaschinen, Geschirrspüler, Wäschetrockner, und Herde, und im Speziellen eine Verriegelung für Türen von Haushaltsgeräten mit drei Anschlusskontakten.

Im Bereich von Haushaltsgeräten sind Türverriegelungen bekannt, die eine Einrichtung zum Detektieren eines Schließzustandes einer Haushaltsgerätetür, eine Einrichtung zum Verriegeln und gegebenenfalls zum Entriegeln der Haushaltsgerätetür und eine Einrichtung zum Detektieren eines Verriegelungszustandes der Haushaltsgerätetür umfassen.

Die Einrichtung zum Detektieren des Schließzustandes ermittelt, ob die Haushaltsgerätetür (im Folgenden auch kurz Tür) geschlossen ist. Dabei ist unter einem geschlossenen Zustand der Tür zu verstehen, dass die Tür die zugeordnete Öffnung des Haushaltsgeräts, soweit erforderlich abdichtend, verschließt, also nicht nur angelehnt ist. Im Folgenden wird davon ausgegangen, dass der geschlossene Zustand der Tür eine Voraussetzung dafür ist, dass die Tür verriegelt werden kann. Allerdings kann die Tür im geschlossenen Zustand auch unverriegelt sein.

Befindet sich die Tür im geschlossenen Zustand kann, beispielsweise bei Inbetriebnahme des Haushaltsgeräts, die Einrichtung zum Verriegeln betätigt werden, um die geschlossene Tür zu verriegeln, also in einen Zustand zu bringen, in dem die Tür nicht geöffnet werden kann.

Ist die Tür verriegelt, wird dies von der Einrichtung zum Detektieren des Verriegelungszustandes erkannt.

Die Einrichtung zum Detektieren des Schließzustandes der Tür stellt ein Signal bereit, das angibt, dass die Tür geschlossen ist. Dieses Signal gibt einer Steuerung der Türverriegelung an, dass die Tür geschlossen ist und nun verriegelt werden kann. Danach wird die Einrichtung zum Verriegeln von der Steuerung aktiviert, um die Tür zu verriegeln. Die Einrichtung zum Detektieren des Verriegelungszustandes der Tür stellt ein Signal bereit, das angibt, dass die Tür verriegelt ist. Dieses Signal gibt der Steuerung an, dass die Tür nicht mehr geöffnet werden kann und dementsprechend ein Betrieb des Haushaltsgeräts möglich ist.

Bezugnehmend auf Fig. 1 bis 3 ist eine bekannte Türverriegelung für Waschmaschinen näher erläutert:

Die insgesamt mit 100 bezeichnete Türverriegelung weist eine Gehäuseschale 102 auf, in der im Folgenden beschriebene Komponenten angeordnet sind. Zum Verschluss der bestückten Gehäuseschale 102 dient ein nicht dargestellter Gehäusedeckel, der zusammen mit der Gehäuseschale 102 das Gehäuse der Türverriegelung 100 bildet.

In der Gehäuseschale 102 ist ein in den Figuren horizontal verschiebbarer Hauptschieber 104 angeordnet. Der Hauptschieber 104 ist von einer Hauptschieberfeder 106 beaufschlagt. Der Hauptschieber 104 weist einen Anschlag 108 auf, dessen Funktion unten detaillierter beschrieben ist.

Bei der Türverriegelung 100 umfasst eine Einrichtung zum Detektieren des Schließzustandes einer Haushaltsgerätetür einen Türkontaktschalter 110. Der Türkontaktschalter 110 weist einen ersten Türkontakt 112 und einen zweiten Türkontakt 114 auf. Sind die ersten und zweiten Türkontakte 112 und 114, wie in Fig. 1 gezeigt, voneinander getrennt, gibt dies an, dass die Tür geöffnet ist. Berühren sich die ersten und zweiten Türkontakte 112 und 114, wie in Fig. 2 und 3 gezeigt, gibt dies an, dass die Tür geschlossen ist.

Der erste Türkontakt 110 ist benachbart zu einem freien Ende 116 eines als Blattfeder ausgebildeten ersten Türkontaktleiters 118 angeordnet. Der erste Türkontaktleiter 118 ist in den Figuren nach rechts vorgespannt, d.h. das freie Ende 116 übt eine nach rechts gerichtete Kraft aus. Das dem freien Ende 116 gegenüberliegende Ende 120 des ersten Türkontaktleiters 118 ist an einem innen liegenden Ende (nicht bezeichnet) eines ersten Anschluss-Kontakts 122 befestigt. Dies kann beispielsweise durch Verkleben, Verlöten oder Vernieten erfolgen. Der erste Anschlusskontakt 122 ist als starrer, steifer Leiter ausgebildet. Das der Verbindungsstelle mit dem ersten Türkontaktleiter 118 gegenüberliegende Ende 120 des ersten Anschlusskontakts 122 dient zur Verbindung mit einer nicht dargestellten Steckverbindung des Haushaltsgeräts.

Der zweite Türkontakt 114 ist an einem Ende 124 eines zweiten Türkontaktleiters 126 angeordnet. Der zweite Türkontaktleiter 126 ist als starrer, steifer Leiter ausgebildet. Bewegungen der ersten und zweiten Türkontakte 112 und 114 relativ zueinander sind also aufgrund der flexiblen Ausgestaltung des ersten Türkontaktleiters 118 möglich. Das dem Ende 124 gegenüberliegende Ende 128 des zweiten Türkontaktleiters 126 bildet einen zweiten Anschlusskontakt 128 und dient zur Verbindung mit der genannten Steckverbindung.

Bei der Türverriegelung 100 umfasst eine Einrichtung zum Detektieren eines Verriegelungszustandes einer Haushaltsgerätetür einen Verriegelungskontaktschalter 130. Der Verriegelungskontaktschalter 130 weist einen ersten Verriegelungskontakt 132 und einen zweiten Verriegelungskontakt 134 auf. Der erste Verriegelungskontakt 132 ist benachbart zu einem freien Ende 136 eines als Blattfeder ausgebildeten ersten Verriegelungskontaktleiters 138 angeordnet. Der erste Verriegelungskontaktleiter 138 ist in den Figuren nach links vorgespannt, d.h. übt also eine Kraft nach links aus. Das dem freien Ende 136 gegenüberliegende Ende 140 des ersten Verriegelungskontaktleiters 138 ist an einem dritten Anschlusskontakt 150 beispielsweise durch Verlöten, Verkleben oder Vernieten festgelegt. Das der Verbindungsstelle mit dem ersten Verriegelungskontaktleiter 138 gegenüberliegende Ende des dritten Anschlusskontakts 150 dient zur Verbindung mit der genannten Steckverbindung.

Der zweite Verriegelungskontakt 134 ist an einem Ende 144 eines zweiten, als steifer, starrer Leiter ausgebildeten zweiten Verriegelungskontaktleiters 146 angeordnet. Das gegenüberliegende Ende des zweiten Verriegelungskontaktleiters 146 bildet einen vierten Anschlusskontakt 142 und dient zur Verbindung mit der genannten Steckverbindung.

Bei der Türverriegelung 100 umfasst eine Einrichtung zum Ver- und Entriegeln der Haushaltsgerätetür einen insgesamt mit 152 bezeichneten elektromagnetischen Aktuator. Der Aktuator 152 weist einen Magneten 154 mit einem nicht dargestellten Anker auf. Die Steuerung und Energieversorgung des Aktuators 152 erfolgt über einen fünften Anschlusskontakt 156 und einen sechsten Anschlusskontakt 158, die als starre, steifer Leiter ausgebildet sind und zur Verbindung mit der genannten Steckverbindung dienen. Der Aktuator 152 weist ferner einen Betätigungsstößel 160 auf, der mit dem Anker des Magneten 154 in Wirkverbindung steht und von diesem betätigt werden kann.

Die Ver- und Entriegelungseinrichtung umfasst ferner einen Drehschieber 162, der zum Ver- und Entriegeln des Hauptschiebers 104 dient. Der Drehschieber 162 ist drehbar in der Gehäuseschale 102 gelagert. Eine Rückstellfeder 164, deren Funktion im Folgenden näher beschrieben ist, kann den Drehschieber 162 in Abhängigkeit von dessen Stellung beaufschlagen. Der Drehschieber 162 weist einen Fortsatz 165 auf, der wie im Folgenden näher erläutert, mit dem ersten Verriegelungskontaktleiter 138 und mit der Rückstellfeder 164 zusammenwirken kann. Ein Sperrbügel 166 kann mit dem Drehschieber 162 so zusammenwirken, dass der Drehschieber 162, wie im Folgenden näher beschrieben, in einer zum Verriegeln geeigneten Stellung gehalten wird.

Ein elektrisches Ersatzschaltbild der Türverriegelung 100 ist in Fig. 4 gezeigt.

Der Betrieb zur Türverriegelung 100 ist im Folgenden beschrieben.

Fig. 1 zeigt die Türverriegelung 100 in einem Zustand, in dem die Haushaltsgerättür wenigstens teilweise geöffnet ist, sich also weder im geschlossenen noch im verriegelten Zustand befindet. In diesem Zustand beaufschlagt die Hauptschieberfeder 106 den Hauptschieber 104 so, dass dieser nach links gedrängt ist. Dabei ist die Hauptschieberfeder 106 so bemessen, dass der erste Türkontaktleiter 118 aufgrund einer Wirkverbindung seines Endes 116 mit der Struktur 108 entgegen seiner Vorspannung in der in Fig. 1 gezeigten Stellung gehalten wird. Dadurch sind die ersten und zweiten Türkontakte 112 und 114 von einander getrennt. Der Türkontaktschalter 110 ist also geöffnet und gibt an, dass die Haushaltsgerätetür nicht geschlossen ist.

Der Drehschieber 162 ist in der in Fig. 1 gezeigten Stellung beispielsweise durch eine nicht gezeigte Drehfeder gehalten. Bei einer nicht dargestellten Ausführungsform ist die Rückstellfeder 164 so ausgestaltet, dass sie für den Zustand gemäß Fig. 1 an dem Fortsatz 165 angreift und dadurch den Drehschieber 162 in der in Fig. 1 gezeigten Stellung hält; auf die zuvor genannte nicht gezeigte Drehfeder kann dann verzichtet werden. Dabei wirkt der Drehschieber 162 mittels eines Fortsatzes oder Anschlags 170 der Vorspannkraft des ersten Verriegelungskontaktleiters 138 so entgegen, dass der erste Verriegelungskontakteiter 138 in der in Fig. 1 gezeigten Stellung gehalten wird. Die ersten und zweiten Verriegelungskontakte 132 und 134 sind voneinander getrennt, der Verriegelungskontaktschalter 138 ist also geöffnet und gibt dadurch an, dass die Haushaltsgerätetür nicht verriegelt ist.

Fig. 2 zeigt die Türverriegelung 100 in einem Zustand, in dem die Haushaltsgerätetür geschlossen, aber (noch) nicht verriegelt ist. Das Schließen der Haushaltsgerätetür bewirkt, dass der Hauptschieber 104 entgegen der Kraft der Hauptschieberfeder 106 nach rechts bewegt wird. Dabei wird eine Bewegung des ersten Türkontaktleiters 112 aufgrund seiner Vorspannung derart ermöglicht, dass die ersten und zweiten Türkontakte 112 und 114 miteinander in Kontakt gebracht werden. Gemäß Fig. 2 wird dies dadurch erreicht, dass die Bewegung des Hauptschiebers 104 nach rechts die Wirkverbindung zwischen dem freien Ende 116 des ersten Türkontaktleiters 118 und der Struktur 108 beendet wird. Nun ist der Türkontaktschalter 110 geschlossen und gibt dadurch an, dass die Haushaltsgerätetür geschlossen ist. An den Zuständen des Drehschiebers 162 und des Verriegelungskontaktschalters 130 hat sich hier gegenüber Fig. 1 nichts geändert.

Fig. 3 zeigt die Türverriegelung 100 in einem Zustand, in dem die Haushaltsgerätetür geschlossen und verriegelt ist. Dieser Zustand wird dadurch erreicht, dass der Aktuator 152 aktiviert wird, um eine Bewegung des Betätigungsstößels 160 nach links zu erreichen. Dabei greift der Betätigungsstößel 160 an dem Fortsatz 165 an und dreht den Drehschieber 162 im Uhrzeigersinn, bis eine nicht dargestellte Struktur (z.B. eine Kulissenschaltung) des Drehschiebers 162 mit dem Sperrbügel 166 so zusammenwirkt, dass der Drehschieber 162 in der in Fig. 3 gezeigten Stellung gehalten wird. Dabei wird die Wirkverbindung zwischen dem Fortsatz 170 und dem ersten Verriegelungskontaktleiter 138 beendet. Aufgrund seiner Vorspannung nimmt der erste Verriegelungskontaktleiter 138 die in Fig. 3 dargestellte Stellung ein. Die ersten und zweiten Verriegelungskontakte 132 und 134 werden miteinander in Kontakt gebracht. Der Verriegelungskontaktschalter 130 ist also geschlossen und gibt dadurch an, dass die Haushaltsgerätetür verriegelt ist.

Um ein Öffnen der Haushaltsgerätetür zu ermöglichen, ist die Haushaltsgerätetür zu entriegeln. Hierfür wird der Aktuator 152 erneut aktiviert. Die dadurch hervorgerufene Bewegung des Betätigungsstößels 160 nach links dreht den Drehschieber 162 ein wenig im Uhrzeigersinn ein Stück entgegen der Kraftwirkung der Rückstellfeder 164, wobei die Wirkverbindung der nicht gezeigten Struktur des Drehschiebers 162 mit dem Sperrbügel 166 beendet wird und eine Drehung des Drehschiebers 162 gegen den Uhrzeigersinn möglich ist. Die Drehung des Drehschiebers 162 zurück in seine in Fig. 2 bzw. Fig. 1 dargestellte Stellung erfolgt durch die unter Bezugnahme auf Fig. 1 genannte, nicht dargestellte Drehfeder und anfänglich aufgrund der Wirkverbindung zwischen der Rückstellfeder 164 und dem Fortsatz 165. Diese Drehung kann auch die Rückstellfeder 164 alleine bewirkt werden, wenn diese so gestaltet ist, dass sie auch für den Zustand gemäß Fig. 1 an dem Fortsatz 165 angreifen kann.

Die Türverriegelung 100, die ein repräsentatives Beispiel für bekannte Türverriegelungen der eingangs genannten Art ist, weist Nachteile auf. Zum Anschluss der Türverriegelung 100 ist eine Steckverbindung mit insgesamt 6 Steckkontaktverbindungsaufnahmen erforderlich, um die sechs Anschlusskonkate 122, 128, 142, 150, 156 und 158 aufzunehmen. Der daraus resultierende Bauraum für eine Steckverbindung ist nachteilig, weil auch seitens des Haushaltsgerätes entsprechender Bauraum vorgesehen werden muss. Auch die Anzahl von Steckkontaktaufnahmen seitens der Steckverbindung ist nachteilig, weil sie aufgrund des konstruktiven und Materialaufwands entsprechende Herstellungskosten nach sich zieht. Dies gilt auch für die Türverriegelung 100 selbst, wo die insgesamt sechs Anschlusskontakte entsprechenden Bauraum und Aufwand nach sich ziehen.

Ein weiterer Nachteil besteht in der Betriebssicherheit derartiger bekannter Türverriegelungen. Wird der Aktuator 152 so aktiviert, dass der Drehschieber 162 in die in Fig. 3 gezeigte Verriegelungsstellung gebracht wird, obwohl der Türkontaktschalter 110 nicht geschlossen ist, kann es zu Beschädigungen der Türverriegelung 100 kommen, wenn die Haushaltsgerätetür in einem solchen Zustand der Türverriegelung 100 geschlossen wird. Des Weiteren kann es zu einem fehlerhaften Betrieb des Haushaltsgerätes insgesamt kommen. Wird der Aktuator 152 in der genannten Art betätigt, resultiert daraus ein Schließen des Verriegelungskontaktschalters 130. Üblicherweise gibt der geschlossene Zustand des Verriegelungskontaktschalters 130 der Haushaltsgerätesteuerung an, dass eine Inbetriebnahme zulässig ist. Wenn aber in einer solchen Situationen die Haushaltsgerätetür nicht geschlossen ist, kann es zu Verletzungen durch eine sich im Haushaltsgerät drehende Trommel, im Falle von wasserführenden Haushaltsgeräten zu einem Austritt von Wasser und bei Wäschetrocknern und Herden zum Austritt von Wärme kommen.

Die US-Patentschrift 4,718,705 offenbart einen Türverschluss für eine Waschmaschine oder ein anderes Haushaltsgerät, wobei der Verschluss einen beim Schließen der Tür schließenden Türkontaktschalter sowie ein Bimetall-Stellorgan umfasst, mittels dessen ein Riegelelement zur Verriegelung der geschlossenen Tür betätigbar ist. Das Bimetall-Stellorgan wird bei geschlossenem Türkontaktschalter bestromt. Elektrisch parallel zu dem Bimetall-Stellorgan ist ein Kurzschlussschalter angeordnet, welcher dazu dient, die Stromversorgung des Bimetall-Stellorgans intermittierend zu unterbrechen, um den durch das Bimetall-Stellorgan fließenden Strom auf einem optimalen Wert zu halten. Ergebnis des wiederholten Öffnens und Schließens des Kurzschlussschalters ist eine oszillierende Bewegung des Riegelelements.

Das nachveröffentlichte Patentdokument WO 2005/106099 A1 zeigt in seiner Figur 9 das elektrische Schaltbild für die elektrischen Komponenten eines Türverschlusses für ein elektrisches Hausgerät. Nach diesem Schaltbild besitzt der Türverschluss insgesamt drei elektrische Anschlüsse. In einem zwischen zwei der Anschlüsse verlaufenden elektrischen Weg befinden sich in Reihe ein Türschalter sowie ein Elektromagnet zur Betätigung eines Verriegelungselements des Türverschlusses. Der Türschalter schließt bei Schließen der Tür und bestromt so den Elektromagnet. Über den verbleibenden dritten Anschluss kann nach den Aussagen in diesem Dokument die Gerätesteuerung im Hausgerät mittels eines, Hilfskontakts den Elektromagnet betätigen, um die Verriegelung in den gewünschten Zustand zu bringen.

Aufgabe der Erfindung ist es, eine zuverlässig arbeitende Türverriegelung für eine Tür eines Haushaltsgeräts bereitzustellen, die einfach und kostengünstig hergestellt werden kann.

Zur Lösung dieser Aufgabe ist erfindungsgemäß eine Türverriegelung gemäß Anspruch 1 vorgesehen. Bevorzugte Weiterbildungen der erfindungsgemäßen Türverriegelung sind in den abhängigen Unteransprüchen angegeben.

Die Erfindung wird im Folgenden anhand der beigefügten Zeichnungen weiter erläutert. Es stellen dar:
Fig. 1 eine bekannte Türverriegelung bei nicht geschlossener und nicht verriegelter Tür,
Fig. 2 die bekannte Türverriegelung von Fig. 1 bei geschlossener Tür,
Fig. 3 die bekannte Türverriegelung von Fig. 1 bei geschlossener und verriegelter Tür,
Fig. 4 eine schematische Darstellung einer Schaltungsanordnung zur Verwendung bei der bekannten Türverriegelung gemäß Fig. 1 bis 3,
Fig. 5 eine Ausführungsform der erfindungsgemäßen Türverriegelung bei nicht geschlossener und nicht verriegelter Tür,
Fig. 6 die Ausführungsform von Fig. 5 bei geschlossener und nicht verriegelter Tür,
Fig. 7 die Ausführungsform von Fig. 4 bei geschlossener und verriegelter Tür,
Fig. 8 eine schematische Darstellung einer Schaltungsanordnung zur Verendung bei der erfindungsgemäßen Türverriegelung, und
Fig. 9 eine schematische Darstellung einer Schaltkreisanordnung zur Verwendung bei einer bekannten Türverriegelung mit thermoelektrischem Aktuator.

Unter Bezugnahme auf Fig. 5 bis 7 ist eine bevorzugte Ausführungsform der erfindungsgemäßen Türverriegelung und Varianten derselben beschrieben.

Die Türverriegelung 1 umfasst eine Gehäuseschale 2, in der im Folgenden genannte Komponenten der Türverriegelung 1 angeordnet sind. Die Gehäuseschale 2 kann mit einem nicht gezeigten Gehäusedeckel verschlossen werden, der zusammen mit der Gehäuseschale 2 ein Gehäuse der Türverriegelung 1 bildet.

In der Gehäuseschale 2 ist in den Figuren horizontal bewegbar ein Hauptschieber 4 angeordnet. Der Hauptschieber 4 ist von einer Hauptschieberfeder 6 beaufschlagt, die den Hauptschieber 4 gemäß den Figuren nach rechts drängt. An dem Ende des Hauptschiebers 4, das dessen mit der Hauptschieberfeder 6 zusammenwirkenden Seite gegenüberliegt, ist ein Anschlagsbereich 8 vorgesehen. Der Anschlagsbereich 8 kann, wie in den Figuren gezeigt, durch dieses Ende des Hauptschiebers 4 selbst bereitgestellt sein. Der Anschlagsbereich 8 kann auch in Form einer sich im Wesentlichen senkrecht zu den Bewegungsrichtungen des Hauptschiebers 4 erstreckenden Struktur an dem Hauptschieber 4 bereitgestellt sein.

Die Türverriegelung 1 weist einen Türkontaktschalter 10 auf. Der Türkontaktschalter 10 umfasst einen ersten Türkontakt 12 und einen zweiten Türkontakt 14. Der erste Türkontakt 12 ist auf einem ersten Türkontaktleiter 16 angeordnet. Der erste Türkontaktleiter 16 ist als federelastisches Element ausgestaltet, beispielsweise in Form einer Blattfeder. Der erste Türkontaktleiter 16 ist gemäß den Figuren nach rechts vorgespannt. Der erste Türkontakt 12 ist auf dem ersten Türkontaktleiter 16 so angeordnet, dass im Folgenden beschriebene Bewegungen des ersten Türkontaktleiters 16 die ersten und zweiten Türkontakte 12 und 14 miteinander in Kontakt bringen und voneinander trennen können.

Ein freies Ende 18 des ersten Türkontaktleiters 16 kann, wie im Folgenden erläutert, mit dem Anschlagsbereich 8 zusammenwirken. Das dem freien Ende 18 gegenüberliegende Ende 22 des ersten Türkontaktleiters 16 ist beispielsweise durch Löten, Verkleben oder Nieten mit einem innen liegenden Ende eines ersten Anschlusskontakts 20 verbunden. Die Anordnung des zweiten Türkontaktschalters 14 ist unten beschrieben. Unter "innen liegend" werden hierbei Bereich und Komponenten verstanden, die bei geschlossenem Gehäuse (d.h. Gehäuseschale mit Gehäusedeckel verschlossen) nicht von außen zugänglich sind; Entsprechendes gilt für "außen liegend".

Die Türverriegelung 1 weist eine Einrichtung zum Ver- und Entriegeln einer Haushaltsgerätetür mit einem als elektromagnetischen Aktuator ausgebildeten Aktuator 24 auf. Der Aktuator 24 umfasst einen Magneten 26, dessen nicht dargestellter Anker mit einem Betätigungsglied 28 zusammenwirkt. Eine Aktivierung des Aktuators 24 durch Bestromung des Magneten 26 bewirkt Bewegungen des Betätigungsglieds 28 gemäß den Figuren nach links.

Der Aktuator 24 weist zur Energieversorgung einen ersten Aktuatoranschluss 30 und einen zweiten Aktuatoranschluss 32 auf. Der erste Aktuatoranschluss 30 ist elektrisch leitend mit dem zweiten Türkontakt 14 verbunden. Dies kann, wie in den Figuren dargestellt, beispielsweise dadurch erreicht werden, dass der erste Aktuatoranschluss 30 als sich von dem Aktuator 24 weg erstreckender Leiter ausgebildet ist, dessen freies, außen liegendes Ende eine Anordnung des zweiten Türkontakt 14 erlaubt.

Der zweite Aktuatoranschluss 32 ist elektrisch leidend mit einem zweiten Anschlusskontakt 34 verbunden. Dies kann dadurch erfolgen, dass der zweite Aktuatoranschluss 32 als sich von dem Aktuator 24 weg erstreckender Leiter ausgebildet ist, dessen freies Ende als dritter Anschlusskontakt 34 dient. Es ist auch möglich, den zweiten Aktuatoranschluss 32 als am Aktuator 24 ausgebildete Anschlussstelle vorzusehen, die mit einem innen liegenden Ende eines elektrischen Leiters verbunden ist, der an seinem gegenüberliegenden, außen liegenden Ende den zweiten Anschlusskontakt 34 bereitstellt.

Des Weiteren ist ein Drehglied 36 vorgesehen. Das Drehglied 36 ist von dem Aktuator 24 betätigbar, wobei dadurch bewirkte Drehungen des Drehglieds 36 für eine Ver- und Entriegelung des Hauptschiebers 4 dienen. Das Drehglied 36 ist im Uhrzeigersinn und Gegenuhrzeigersinn drehbar, wobei eine nicht dargestellte Feder das Drehglied 36 im Gegenuhrzeigersinn vorspannt.

Das Drehglied 36 weist einen Hebel 38 auf, dessen freies Ende zur Betätigung des Drehglieds 36 durch das Betätigungsglied 28 dient. Des Weiteren weist das Drehglied 36 einen als Fortsatz 40 ausgebildeten Anschlag auf. Eine an dem Drehglied 36 ausgeformte oder daran angeordnete Raststruktur 42 wirkt mit einem Sperrbügel 44 zusammen.

Die Türverriegelung 1 weist ferner einen Verriegelungskontaktschalter 46 auf. Der Verriegelungskontaktschalter 46 umfasst einen ersten Verriegelungskontakt 48 und einen zweiten Verriegelungskontakt 50. Der erste Verriegelungskontakt 48 ist an einem federelastischen, beispielsweise als Blattfeder ausgebildeten ersten Verriegelungskontaktleiter 52 angeordnet. An seinem in den Figuren unteren Ende 54 ist der erste Verriegelungskontaktleiter 52 festgelegt und elektrisch leitend mit einem innen liegenden Ende eines dritten Anschlusskontakts 56 verbunden. Der dritte Anschlusskontakt 56 kann auch durch eine entsprechende, längere Ausgestaltung des ersten Verrieglungskontaktleiters 52 selbst bereitgestellt werden. Das gegenüberliegende Ende 58 des ersten Verriegelungskontaktleiters 52 ist ein freies und wie im Folgenden beschrieben bewegbares Ende. Bewegungen des Endes 58 ermöglichen es, die ersten und zweiten Verriegelungskontakte 48 und 50 miteinander in Kontakt zu bringen und voneinander zu trennen.

Der zweite Verriegelungskontakt 50 ist an einem zweiten Verriegelungskontaktleiter 60 dem ersten Verriegelungskontakt 48 gegenüberliegend angeordnet. Der zweite Verriegelungskontaktleiter 60 ist mit dem ersten Anschlusskontakt 20 elektrisch leitend verbunden und, wie in den Figuren dargestellt, vorzugsweise einstückig mit diesem ausgebildet. Gemäß den Figuren ist das Ende 22 des ersten Türkontaktleiters 16 mit dem Anschlusskontakt 20 verbunden, indem das Ende 22 mit dem zweiten Verriegelungskontaktleiter 60 verbunden ist.

Zum grundsätzlichem Verständnis der Funktionsweise der Türverriegelung 1 wird auf Fig. 8 Bezug genommen, die hinsichtlich des Türkontaktschalters 10, des Verriegelungskontaktschalters 46 und des Aktuators 24 als elektrisches Ersatzschaltbild aufgefasst werden kann. Der Türkontaktschalter 10 und der Aktuator 24 sind elektrisch in Reihe zwischen dem ersten Anschlusskontakt 20 und dem zweiten Anschlusskontakt 34 angeschlossen. Parallel zu dieser Reihenschaltung ist der Verriegelungskontaktschalter 46 zwischen dem ersten Anschlusskontakt 20 und dem dritten Anschlusskontakt 56 angeschlossen.

Der Türkontaktschalter 10 ist geöffnet, solange die Haushaltsgerätetür nicht geschlossen ist. Eine Aktivierung des Aktuators 24 durch Energiezufuhr über die ersten und zweiten Anschlusskontakte 20 und 34 ist dann nicht möglich.

Wird die Haushaltsgerätetür geschlossen, schießt sich in Antwort darauf der Türkontaktschalter 10. Dann sind die ersten und zweiten Aktuatoranschlüsse 30 und 32 elektrisch leitend mit dem ersten und zweiten Anschlusskontakten 20 und 34 verbunden. In diesem Zustand kann der Aktuator 24 durch Energiezufuhr über die ersten und zweiten Anschlusskontakte 20 und 34 gesteuert werden, beispielsweise in Form eines impulsartigen Betriebs. Wie unten näher beschrieben, bewirkt eine Aktivierung des Aktuators 24 zum Verriegeln der Haushaltsgerätetür ein Schließen des Verriegelungskontaktschalters 46. Dies ist in Fig. 8 durch die gestrichelte Linie angedeutet.

Der in Antwort auf ein Verriegeln geschlossene Verriegelungskontaktschalter 46 stellt eine elektrische Verbindung zwischen den ersten und dritten Anschlusskontakten 20 und 56 her. Ein über die so hergestellte elektrische Verbindung der ersten und dritten Anschlusskontakte 20 und 56 gibt einer Haushaltsgerätesteuerung an, dass die Haushaltsgerätetür verriegelt ist und eine Inbetriebnahme erfolgen kann.

Der erste Anschlusskontakt 20 ist vorzugsweise mit Masse verbunden. Der zweite Anschlusskontakt 34 ist vorzugsweise mit einem elektrischen Anschluss einer Haushaltsgerätessteuerung verbunden, über den Steuersignale (z.B. Impulssignale) dem Aktuator 34 zugeführt werden können. Der dritte Anschlusskontakt 56 ist vorzugsweise mit einem Anschluss einer Haushaltsgerätesteuerung verbunden, der ein vorgegebenes, sich von Masse unterscheidendes Potential aufweist. Ist der Verriegelungskontaktschalter 46 geschlossen, fließt zwischen den ersten und dritten Anschlusskontakten 20 und 56 Strom. Dieser Stromfluss gibt den verriegelten Zustand der Haushaltsgerätetür an.

Die Funktionsweise der Türverriegelung 1, wie sie in Fig. 5 bis 7 veranschaulicht ist, ist im Folgenden detaillierter beschrieben.

Der in Fig. 5 gezeigte Zustand der Türverriegelung 1 liegt vor, wenn die Haushaltsgerätetür weder vollständig geschlossen noch verriegelt ist. In diesem Zustand hält die Hautschieberfeder 6 den Hauptschieber 4 in der dargestellten Position. Dabei wirken der Anschlagsbereich 8 und das freie Ende 18 des ersten Türkontaktleiters 16 so zusammen, dass der erste Türkontaktleiter 16 entgegen seiner Vorspannung in der dargestellten Portion gehalten ist. Die ersten und zweiten Türkontakte 12 und 14 sind dabei voneinander getrennt. Dies gibt an, dass die Haushaltsgerätetür nicht geschlossen ist. Jegliche Aktivierung des Aktuators 24 ist hierbei nicht möglich.

In dem Zustand der Türverriegelung 1 gemäß Fig. 5 liegt das freie Ende des Hebels 38 an dem Betätigungsglied 28 aufgrund der Kraftwirkung der oben genannten, nicht dargestellten, Drehfeder des Drehglieds 36 an. Dabei wirken der Fortsatz 40 und das freie Ende 58 des ersten Verriegelungskontaktleiters 52 so zusammen, dass der erste Verriegelungskontaktleiter 52 entgegen seiner Vorspannung in der dargestellten Position gehalten ist. Die ersten und zweiten Verriegelungskontakte 48 und 50 sind voneinander getrennt. Dies gibt an, dass die Haushaltsgerätetür nicht verriegelt ist. Ein Stromfluss zwischen den ersten und dritten Anschlusskontakten 20 und 56 ist nicht möglich.

Der in Fig. 6 dargestellte Zustand der Türverriegelung 1 entspricht einer Situation, in der die Haushaltsgerätetür geschlossen, aber nicht verriegelt ist. Das Schließen der Haushaltsgerätetür bewirkt eine Bewegung des Hauptschiebers 4 entgegen der Druckkraft der Hauptschieberfeder 6 nach rechts. Dabei wird die Wirkverbindung zwischen dem Anschlagsbereich 8 und dem freien Ende 18 des ersten Türkontaktleiters 16 beendet. Die Vorspannung des ersten Türkontaktleiters 16 bewirkt eine Bewegung in die in Fig. 6 dargestellte Stellung. Dadurch werden die ersten und zweiten Türkontakte 12 und 14 miteinander elektrisch leitend in Kontakt gebracht. Aufgrund der dadurch entstehenden elektrischen Verbindung zwischen den ersten und zweiten Anschlusskontakten 20 und 34 kann der Aktuator 24 gesteuert werden. Hinsichtlich des Drehglieds 36 und des Verriegelungskontaktschalters 46 ergeben sich in diesem Zustand der Türverriegelung 1 keine Änderungen.

Der in Fig. 7 dargestellte Zustand der Türverriegelung 1 entspricht einer Situation, in der die Haushaltsgerätetür geschlossen und verriegelt ist. Um die Türverriegelung 1 in einen Zustand zu bringen, in dem die Haushaltsgerätetür verriegelt wird, wird der Aktuator 24 aktiviert, was aufgrund der elektrischen Verbindung der ersten und zweiten Anschlusskontakte 20 und 34 über den geschlossenen Türkontaktschalter 10 möglich ist. Die Aktivierung des Aktuators 24 bewirkt eine Bewegung des Betätigungsglieds 28, vorzugsweise impulsartig, nach links. Dabei wird das Drehglied 36 aufgrund der Wirkverbindung mit dem Betätigungsglied 28 und dem freien Ende des Hebels 38 im Uhrzeigersinn gedreht. Die Drehung des Drehglieds 36, die auch eine Verlagerung des Fortsatzes 40 zur Folge hat, bewirkt, dass sich der erste Verriegelungskontaktleiter 52 aufgrund seiner Vorspannung in die in Fig. 7 dargestellte Stellung bewegt. Dabei ist es möglich, dass die Wirkverbindung zwischen dem Fortsatz 40 und dem freien Ende 58 des ersten Verriegelungskontaktleiters 52 beendet wird oder, wie in Fig. 7 gezeigt, der Fortsatz 40 und das Ende 58 weiterhin in Kontakt sind. In dieser Stellung des ersten Verriegelungskontaktleiters 52 kontaktieren sich die ersten und zweiten Verriegelungskontakte 48 und 50 elektrisch leitend , so dass eine elektrisch leitende Verbindung zwischen den ersten und dritten Anschlusskontakten 20 und 56 besteht.

Die Drehung des Drehglieds 36 bewirkt ferner, dass die Raststruktur 42 und der Sperrbügel 44 so miteinander zusammenwirken, dass das Drehglied 36 in der in Fig. 7 gezeigten Stellung gehalten wird.

Um die Haushaltsgerätetür zu entriegeln, wird der Aktuator 24 erneut aktiviert. Die sich dabei ergebende, vorzugsweise impulsartige, Bewegung des Betätigungsglieds 28 übt über den Hebel 38 eine Kraft auf das Drehglied 36 im Uhrzeigersinn aus. Diese Krafteinwirkung, die eine weitere Drehung des Drehglieds 36 im Uhrzeigersinn bewirken kann, hat zur Folge, dass die Raststruktur 42 und der Sperrbügel 44 so miteinander zusammenwirken, dass die Wirkverbindung, die das Drehglied 36 in der in Fig. 7 gezeigten Stellung hält, beendet wird. Danach wird das Drehglied 36 von der oben genannten, nicht dargestellten Feder im Gegenuhrzeigersinn in die in Fig. 5 gezeigte Stellung gebracht. Dabei drängt der Fortsatz 40 das Ende 58 des ersten Verriegelungskontaktleiters 52 in die Stellung gemäß Fig. 6. Die elektrisch leitende Verbindung zwischen den ersten und zweiten Verriegelungskontakten 48 und 50 wird beendet. Die fehlende elektrische Verbindung zwischen den ersten und dritten Anschlusskontakten 20 und 56 gibt an, dass die Haushaltsgerätetür nicht (mehr) verriegelt ist.

Nach dem Entriegeln der Haushaltsgerätetür, wo sich die Türverriegelung 1 in dem in Fig. 6 gezeigten Zustand befindet, kann die Haushaltsgerätetür geöffnet werden. Ein Öffnen der Haushaltsgerätetür bewirkt, dass die Hauptschieberfeder 6 den Hauptschieber 4 aus der in Fig. 6 gezeigten Stellung in die in Fig. 5 gezeigte Stellung drängt. Dabei bewegt der Anschlagsbereich 8 das freie Ende 18 des ersten Türkontaktleiters 16 in die in Fig. 5 gezeigte Stellung. Dabei werden die ersten und zweiten Türkontakte 12 und 14 voneinander getrennt. Es besteht keine elektrisch leitende Verbindung zwischen den ersten und dritten Anschlusskontakten 20 und 34. Eine Aktivierung des Aktuators 34 ist nicht (mehr) möglich.

Abweichend von der in Fig. 5 bis 7 dargestellten Ausführungsform ist es möglich, anstelle voneinander getrennter erster Türkontaktleiter 16 und zweiter Verriegelungskontaktleiter 60 einen mit dem ersten Türkontaktleiter 16 vergleichbaren Leiter zu verwenden, an dem sowohl der erste Türkontakt als auch der zweite Verriegelungskontakt angeordnet sind.

Auch ist es möglich, anstelle separater Leiter für die Anschlusskontakte einstückige Leiter zu verwenden, die baueinheitlich integriert die Anschlusskontakte und Türkontakt- und Verriegelungskontaktleiter bzw. Aktuatoranschlüsse bereitstellen.

Ferner ist es vorgesehen, den ersten Verriegelungskontakt 48 fest mit dem Drehglied 36 zu verbinden und so anzuordnen, dass eine Drehung des Drehglieds 36 zum Verriegeln der Haushaltsgerätetür die ersten und zweiten Türkontakte miteinander in Kontakt bringt.

Außerdem sind Ausführungsformen vorgesehen, bei denen einzelne, mehrere oder alle Wirkprinzipien, verglichen mit der Ausführungsform von Fig. 5 bis 7, soweit möglich, umgekehrt sind. Beispielsweise kann eine Ausführungsform einen Verriegelungskontaktschalter aufweisen, dessen geöffneter Zustand (d.h. Verriegelungskontakte 48 und 50 berühren sich) angibt, dass die Haushaltsgerätetür verriegelt ist, während dessen geschlossener Zustand (d.h. Verriegelungskontakte 48 und 50 berühren sich nicht) eine entriegelte Haushaltsgerätetür angibt.

Die erfindungsgemäße Türverriegelung weist mehrere Vorteile auf.

Die elektrische Reihenschaltung von Türkontaktschalter und Aktuator gewährleistet, dass der Aktuator auch wirklich nur dann aktiviert werden kann, wenn die Haushaltsgerätetür geschlossen ist.

Des Weiteren ist die Anzahl verwendeter Anschlusskontakte deutlich reduziert. Dies führt zu einer geringeren Anzahl von Komponenten, reduziertem Materialbedarf, einfacherem Aufbau und dadurch zu reduzierten Herstellungskosten. Außerdem wird der Bauraum im Bereich der Anschlusskontakte verringert. Die reduzierte Anzahl von Anschlusskontakten hat aber auch zur Folge, dass der insgesamt erforderliche Bauraum verkleinert wird. Die sich aus der reduzierten Anzahl von Anschlusskontakten ergebenden Vorteile gelten auch für den vorgesehenen haushaltsgeräteseitigen Anschluss.

Trotzdem ist es weiterhin möglich, die Stellungen des Türkontaktschalters 10 und/oder des Verriegelungskontaktschalters 46 zu detektieren, um festzustellen, ob der Türkontaktschalter 10 bzw. der Verriegelungskontaktschalter 46 geschlossen bzw. geöffnet sind.

Ein weiterer Vorteil wird angesichts der folgenden Ausführungen ersichtlich. Viele Haushaltsgerätehersteller statten ihre Haushaltsgeräte preisklassenabhängig mit einfachen Türverriegelungen, deren Türen mittels eines thermoelektrischen Aktuators (z.B. PTC-Element) verriegelt werden, oder mit Türverriegelungen aus, bei denen Türverriegelungen mittels eines elektromagnetischen Aktuators bewirkt werden.

Die einfacheren Türverriegelungen mit thermoelektrischen Aktuatoren weisen, wie in Fig. 9 veranschaulicht, drei Anschlusskontakte I, II und III auf. Diese Türverriegelungen umfassen im Gegensatz zu den hier diskutierten Türverriegelungen keine Einrichtungen auf, um zu ermitteln, ob eine Haushaltsgerätetür geschlossen ist. Fig. 9 stellt schematisch ein elektrisches Ersatzschaltbild für eine bekannte Türverriegelung mit thermoelektrischem Aktuator TA in Form eines PTC-Elements und einer Einrichtung DV zum Detektieren eines Verriegelungszustands dar.

Bisher war es erforderlich, in Abhängigkeit davon, ob Türverriegelungen mit thermoelektrischen Aktuator oder mit elektromagnetischem Aktuator verwendet werden sollen, haushaltsgeräteseitig unterschiedliche Anschlusseinrichtungen vorzusehen, nämlich einerseits Anschlüsse mit drei Kontakten und andererseits Anschlüsse mit sechs Kontakten. Mit der vorliegenden Erfindung ist dies nicht mehr erforderlich. Vielmehr können haushaltsgeräteseitig identische Anschlüsse unabhängig davon vorgesehen werden, welche Art von Türverriegelung verwendet werden soll. So ist es mit der vorliegenden Erfindung beispielsweise möglich, ein und dasselbe Haushaltsgerät wahlweise mit einer erfindungsgemäßen Türverriegelung oder einer bekannten Türverriegelung mit thermoelektrischem Aktuator auszustatten, ohne dass dabei seitens des Haushaltsgeräts konstruktive Änderungen erforderlich sind.

## Patentansprüche

1. Türverriegelung für eine Tür eines Haushaltsgeräts, umfassend
- einen auf das Schließen der Tür ansprechenden Türkontaktschalter (10),
- einen mit dem Türkontaktschalter (10) elektrisch in Reihe geschalteten Aktuator (24) zur Betätigung eines Türverriegelungselements (36) sowie
- einen auf das Türverriegelungselement (36) ansprechenden Verriegelungskontaktschalter (46), dessen Schalterzustand angibt, ob die Tür verriegelt oder entriegelt ist, **dadurch gekennzeichnet, dass** die Türverriegelung drei Anschlusskontakte (20, 34, 56) zur Verbindung mit einer Haushaltsgerätesteuerung aufweist, wobei die Reihenschaltung aus Türkontaktschalter (10) und Aktuator (24) zwischen einen ersten (20) und einen zweiten (34) der Anschlusskontakte geschaltet ist und der Verriegelungskontaktschalter (46) parallel zu der Reihenschaltung aus Türkontaktschalter (10) und Aktuator (24) zwischen ersten und einen dritten Anschlusskontakt (56) geschaltet ist.

2. Türverriegelung nach Anspruch 1, **dadurch gekennzeichnet, dass** der Aktuator (24) ein elektromagnetischer Aktuator ist.

3. Türverriegelung nach Anspruch 1 oder 2, **dadurch gekennzeichnet, dass** der erste Anschlusskontakt (20) elektrisch mit Masse verbunden ist.

4. Türverriegelung nach einem der Ansprüche 1 bis 3, **dadurch gekennzeichnet, dass** der Verriegelungskontaktschalter (46) im verriegelten Zustand der Tür geschlossen ist.

5. Türverriegelung nach einem der Ansprüche 1 bis 3, **dadurch gekennzeichnet, dass** der Verriegelungskontaktschalter (46) im verriegelten Zustand der Tür geöffnet ist.

## Claims

1. A door lock device for a door of a domestic appliance, comprising:
- a door contact switch (10) responsive to the closing of the door,
- an actuator (24) electrically coupled in series with the door contact switch (10) for actuating a door locking member (36), and
- a locking contact switch (46) which is responsive to the door locking member (36) and of which the switching state indicates whether the door is locked or unlocked,
**characterized in that** the door lock device includes three terminal contacts (20, 34, 56) for connecting to an appliance control unit, wherein the series connection of the door contact switch (10) and the actuator (24) is coupled between a first (20) and a second (34) of the terminal contacts and wherein the locking contact switch (46) is coupled in parallel to the series connection of the door contact switch (10) and the actuator (24) between the first and a third of the terminal contacts (56).

2. The door lock device of claim 1, **characterized in that** the actuator (24) is an electromagnetic actuator.

3. The door lock device of claim 1 or 2, **characterized in that** the first terminal contact (20) is electrically connected to ground.

4. The dock lock device of any one of claims 1 to 3, **characterized in that** the locking contact switch (46) is closed in the locked condition of the door.

5. The door lock device of any one of claims 1 to 3, **characterized in that** the locking contact switch (46) is open in the locked condition of the door.

## Revendications

1. Serrure de porte pour la porte d'un appareil ménager, comprenant
- un contacteur de porte (10) réagissant à la fermeture de la porte,
- un actuateur (24) monté électriquement en série avec ledit contacteur de porte (10) pour actionner un élément de verrouillage de porte (36), ainsi que
- un contacteur de verrouillage (46) réagissant à l'élément de verrouillage de porte (36), dont l'état de contact indique si la porte est verrouillée ou déverrouillée, **caractérisée en ce que** la serrure de porte présente trois contacts de connexion (20, 34, 56) destinés à assurer la liaison avec une commande de l'appareil ménager, le montage en série du contacteur de porte (10) et de l'actuateur (24) étant placé entre un premier (20) et un deuxième (34) contact de connexion, et le contacteur de verrouillage (46) étant monté parallèlement au montage en série du contacteur de porte (10) et de l'actuateur (24), entre le premier et un troisième contact de connexion (56).

2. Serrure de porte selon la revendication 1, **caractérisée en ce que** l'actuateur (24) est un actuateur électromagnétique.

3. Serrure de porte selon la revendication 1 ou 2, **caractérisée en ce que** le premier contact de connexion (20) est relié électriquement à la masse.

4. Serrure de porte selon l'une des revendications 1 à 3, **caractérisée en ce que** le contacteur de verrouillage (46) est fermé lorsque la porte est verrouillée.

5. Serrure de porte selon l'une des revendications 1 à 3, **caractérisée en ce que** le contacteur de verrouillage (46) est ouvert lorsque la porte est verrouillée.
